# EUROPÄISCHE PATENTSCHRIFT

(11) **EP 3 578 232 B1**
(45) Veröffentlichungstag und Bekanntmachung des Hinweises auf die Patenterteilung: **28.09.2022**
(21) Anmeldenummer: 19173939.0
(22) Anmeldetag: 10.05.2019
(51) Int. Cl.: A62C 3/06, A62C 4/02

(54) **VERFAHREN ZUM LÖSCHEN EINER FLAMMENFRONT UND LÖSCHVORRICHTUNG**
METHOD FOR EXTINGUISHING A FLAME FRONT AND EXTINGUISHING DEVICE
PROCÉDÉ D'EXTINCTION D'UN FRONT DE FLAMME ET DISPOSITIF D'EXTINCTION

(30) Priorität: 08.06.2018 DE 102018113770
(43) Veröffentlichungstag der Anmeldung: 11.12.2019
(73) Patentinhaber: Leinemann GmbH & Co. KG, 38110 Braunschweig (DE)
(72) Erfinder: KOSMEHL, Ralf, 31275 Lehrte (DE); GUTTE, Tom, 38118 Braunschweig (DE); HELMSEN, Frank, 31228 Peine (DE); DAVIES, Michael, 31141 Hildesheim (DE); HEIDERMANN, Thomas, 38530 Didderse (DE)
(74) Vertreter: Gramm, Lins & Partner Patent- und Rechtsanwälte PartGmbB

(56) Entgegenhaltungen:
- WO-A1-2017/070737
- CN-A- 105 381 559
- CN-A- 105 498 117
- CN-U- 202 876 161
- DE-A1- 4 126 932
- US-A1- 2015 238 787
- US-B1- 6 318 475

## Beschreibung

Die Erfindung betrifft eine Löschvorrichtung für eine Gasleitung, wobei die Löschvorrichtung zumindest ein Behältnis zum Aufnehmen von Löschmittel und Sperrflüssigkeit, sowie einen Behälter mit komprimiertem Gas oder einen Gasgenerator zum Erzeugen eines Überdrucks aufweist, wobei die Löschvorrichtung derart angeordnet ist, dass das Löschmittel aus dem Behältnis unter einem von dem Behälter mit komprimiertem Gas oder dem Gasgenerator erzeugten Überdruck in einen Löschbereich der Gasleitung und die Sperrflüssigkeit in einen Sperrbereich der Gasleitung einleitbar ist.

Gasleitungen sind Transporteinrichtungen für Gase, insbesondere für brennbare Gase. Es handelt sich beispielsweise um Pipelines, in denen Gase, wie beispielsweise Erdgas, über lange Strecken transportiert werden. Es kann sich aber auch um kürzere Gasleitungen handeln, wie beispielsweise Transportleitungen zwischen einer Raffinerie und einem Gas-Speichertank oder von einem Transportvehikel zu einem Gas-Speichertank.

In solchen Gasleitungen, durch die brennbare Gase fließen, besteht stets das Risiko, dass sich das brennbare Gas beispielsweise in Folge einer Funkenbildung entzündet. Ein solcher Funke kann durch fehlerhafte elektrische Einrichtungen, wie beispielsweise Sensoren, oder durch elektrostatische Entladungen auftreten. Infolge einer Entzündung des Gases in der Gasleitung bildet sich eine Flammenfront, die sich in der Gasleitung ausbreitet. Dies kann zu starken Beschädigungen der Gasleitung, aber auch der Umgebung der Gasleitung führen.

Eine besondere Gefahr geht davon aus, dass eine solche Flammenfront einen Speichertank oder ein an die Gasleitung angeschlossenes Gastransportvehikel, beispielsweise einen Gastanker, erreicht und die in diesem gespeicherte Gasmenge zur Explosion bringt. Ein solches Havarieereignis kann zu enormen Sach- und Umweltschäden führen.

Vorteilhafterweise weisen Gasleitungen daher Einrichtungen auf, um ein solches Havarieereignis zu verhindern. Dabei kann es sich beispielsweise um Löscheinrichtungen oder Flammendurchschlagsicherungen handeln.

Flammendurchschlagsicherungen sind fest in die Gasleitung installierte Baugruppen, die eine Vielzahl von Durchströmöffnungen aufweisen, durch die das strömende Gas hindurchtreten kann, die Flamme jedoch aufgehalten wird. Dadurch erhöhen sie aufgrund ihrer Bauart notwendigerweise den Strömungswiderstand in einer Gasleitung. Dies führt dazu, dass beispielsweise die Gasleitungen und das Gas fördernde Pumpen größer dimensioniert werden müssen. Insbesondere bei der Verwendung von Gasen mit Verunreinigungen ist eine Flammendurchschlagssicherung nachteilig, da sie durch die Verunreinigungen verschmutzt und in der Folge die Durchströmleistung sinkt. In solchen Anlagen müssen die Flammendurchschlagsicherungen regelmäßig aufwendig gereinigt oder aber ausgetauscht werden.

Löscheinrichtungen sind beispielsweise in Form von Löschdüsen bekannt, durch die bei einem detektierten Funken, oder einer detektierten Flamme innerhalb der Gasleitung Löschmittel unter hohem Druck in die Leitung eingesprüht wird. Dazu sind beispielsweise Druckkartuschen vorhanden, die eine vorbestimmte Menge Löschmittel einsprühen.

Aus der CN 202 876 161 ist beispielsweise ein Verfahren bekannt, bei dem in eine zuvor detektierte Flammenfront in einer Gasleitung flüssiges CO₂ eingesprüht wird. Die Löschwirkung beruht hierbei zum einen auf Wärmeentzug durch Übergang des CO₂ in die Gasphase, zum anderen auf Verdrängung von Sauerstoff.

Nach dem Entstehen einer Flammenfront in einer Gasleitung besteht grundsätzlich das Risiko der erneuten Entstehung einer solchen Flammenfront. Insbesondere fehlerhafte elektrische Bauteile bergen ein hohes Risiko für eine weitere Entzündung des Gases. Dies ist insbesondere bei Löscheinrichtungen mit Druckkartuschen problematisch, da für jeden Löschvorgang wenigstens eine Kartusche verbraucht wird. Es können also nur so viele Löschvorgänge durchgeführt werden, wie Kartuschen vorhanden sind. Eine Möglichkeit, dem entgegenzuwirken ist die Abschaltung der jeweiligen Gasleitung, beispielsweise durch Stoppen der weiteren Gaszufuhr. Dies führt jedoch dazu, dass kein weiteres Gas mehr durch die Gasleitung fließt und die Gasleitung so zumindest temporär nicht mehr funktionsfähig ist.

Die US 6 318 475 betrifft ein Belüftungssystem für Räume, bei dem ein Ausbreiten einer Flammenfront durch Fluten eines Siphonbereichs einer Gasleitung unterbunden wird. Luft oder ein etwaiges anderes Gas kann den Siphon im gefluteten Zustand jedoch nicht passieren, da das Anlegen einer Druckdifferenz, die zur Förderung eines Gases erforderlich ist, den Transport der eingespeisten Wassermenge zur Folge hätte.

Die CN 105 498 117 betrifft eine Vorrichtung zum Löschen einer Flammenfront und zur Unterdrückung von Explosionen in einer Pipeline. Hierbei wird im Brandfall das Fluten des Löschbereichs einer Leitung ausgelöst, welcher insbesondere an einen Sammelbehälter angeschlossen ist. Das Löschmittel, beispielsweise Wasser, flutet einen Teil der Leitung und einen Teil des darüber angeordneten Sammelbehälters, nicht verbranntes Gas oder Öl kann sich aufgrund der geringeren Dichte oberhalb des Löschmittelspiegels im Sammelbehälter sammeln. Auch in diesem Fall ist die weitere Beförderung des Gases nicht möglich.

Aus der DE 41 26 932 A1 ist eine Anordnung bekannt, bei der in Strömungsrichtung hinter einer Tauchsicherung ein teilweise mit einer Flüssigkeit gefülltes horizontales Rohrstück verläuft. Durch dieses Rohrstück soll die Menge an brennbaren Gasen, die durch die Vorrichtung gepumpt werden kann, ohne dass es zu einer Rückzündung kommt, erhöht werden. Nachteilig ist jedoch, dass immer eine Tauchsicherung vorhanden ist, die den Strömungswiderstand der Vorrichtung deutlich erhöht.

Die WO 2017/070737 A1 beschreibt ein System, bei dem ein Durchflussventil geschlossen wird, wenn eine Explosion oder ein Feuer detektiert wird. In diesem Fall wird auf beiden Seiten des geschlossenen Ventils ein Löschmittel eingeleitet.

Aufgabe der vorliegenden Erfindung ist es, ein Verfahren zum Löschen einer Flammenfront einer Gasleitung und eine Löschvorrichtung zur Durchführung dieses Verfahrens vorzuschlagen, mit dem die oben genannten Nachteile vermindert werden können.

Auch US 2015/238787 A1 zeigt eine Löschvorrichtung zum Löschen einer Flammenfront, jedoch ohne Siphon.

Die Erfindung löst die Aufgabe durch eine Löschvorrichtung gemäß dem Oberbegriff des Anspruchs 1, die sich dadurch auszeichnet, dass die Löschvorrichtung zumindest einen Detektor zum Anordnen in der Gasleitung aufweist, wobei der Detektor eingerichtet ist zum Detektieren einer Flammenfront und wobei die Löschvorrichtung eine elektronische Steuerung, insbesondere eine elektronische Datenverarbeitungseinrichtung, aufweist, die eingerichtet ist zum Durchführen eines Verfahrens mit folgenden Schritten::
a) Detektieren der Flammenfront mittels des Detektors,
b) Einleiten eines Löschmittels unter einem Überdruck in einen Löschbereich der Gasleitung zum Löschen der Flammenfront, und zudem
c) Einleiten einer Sperrflüssigkeit in einen Sperrbereich der Gasleitung, sodass die Sperrflüssigkeit derart in dem Sperrbereich verbleibt, dass ein durch die Gasleitung strömendes Gas in dem Sperrbereich durch die Sperrflüssigkeit strömt
wobei sich der Sperrbereich in einem Raum der Löschvorrichtung befindet, der einen Teil der Gasleitung bildet und eine Öffnung aufwiest, durch die Gas in den Raum einströmt und die unterhalb eines Flüssigkeitsspiegels der Sperrflüssigkeit liegt, den diese ausbildet, nachdem sie in den Sperrbereich eingeleitet wurde.

Durch das Löschmittel soll die Flammenfront gelöscht werden. Hierzu wird das Löschmittel mit einem Überdruck in einen Löschbereich der Gasleitung eingebracht. Dieser Löschbereich ist im einfachsten Falle ein Bereich innerhalb der Gasleitung, in dem das Löschmittel eine Löschwirkung entfaltet.

Unter einem Überdruck ist insbesondere ein Druck zu verstehen, der oberhalb eines atmosphärischen Normaldrucks liegt. Bevorzugt wird das Löschmittel unter einem Überdruck gegenüber einem in der Gasleitung beim normalen Betrieb herrschenden Druck, der auch als Betriebsdruck bezeichnet wird, eingeleitet. Vorzugsweise beträgt der Überdruck gegenüber dem Betriebsdruck zumindest 2 bar, besonders bevorzugt zumindest 5 bar. Gegenüber einem atmosphärischen Normaldruck beträgt der Überdruck vorzugsweise zumindest 10 bar, besonders bevorzugt zumindest 20 bar.

Durch den Überdruck ist es insbesondere möglich, eine geringere Löschmittelmenge einzusetzen als dies ohne einen solchen Überdruck möglich wäre, da durch den Überdruck eine bessere und feinere Zerstäubung des Löschmittels, beispielsweise Wasser, erfolgen kann, wobei eine Gesamtoberfläche des Löschmittels im Verhältnis zu seinem Volumen vergrößert wird. Zudem kann eine größere Löschmittelmenge pro Zeiteinheit in die Gasleitung eingeleitet werden. Dies ist vorteilhaft, um die sich mit hoher Geschwindigkeit fortbewegende Flammenfront gezielt und präzise mit einer hinreichend großen Löschmittelmenge zu löschen. Vorzugsweise ist der Überdruck derart gewählt, dass zumindest die Hälfte des Löschmittels, insbesondere das gesamte Löschmittel innerhalb von 30 Millisekunden in die Gasleitung eingeleitet wird.

Zudem wird eine Sperrflüssigkeit in einen Sperrbereich der Gasleitung eingeleitet. Im einfachsten Fall ist der Sperrbereich der Bereich innerhalb der Gasleitung, in dem die Sperrflüssigkeit eine Sperrwirkung entfaltet. Dies bedeutet, dass sie in dem Sperrbereich derart verbleibt, dass ein durch die Gasleitung strömendes Gas durch die Sperrflüssigkeit strömt. Die Flüssigkeit bildet folglich eine Sperre gegenüber weiteren Flammenfronten. Als Sperrflüssigkeit wird bevorzugt eine nicht brennbare Flüssigkeit, insbesondere Wasser, verwendet. Es ist möglich und in manchen Ausführungsformen der Erfindung vorteilhaft, wenn zumindest ein Teil, insbesondere die gesamte Sperrflüssigkeit unter einem Überdruck in die Gasleitung eingeleitet wird. Dadurch kann eine Sperrwirkung der Sperrflüssigkeit schneller hergestellt werden. Durch die zum Aufbringen des Drucks gegebenenfalls notwendige Vorrichtung besteht jedoch oftmals ein höheres Ausfallrisiko. Besonders bevorzugt wird die Sperrflüssigkeit lediglich unter Einfluss der Schwerkraft in die Gasleitung eingeleitet.

Erfindungsgemäß verbleibt die Sperrflüssigkeit derart in dem Sperrbereich der Gasleitung, dass durch die Gasleitung strömendes Gas in dem Sperrbereich durch die Sperrflüssigkeit strömt. Es ist insbesondere auch erfindungsgemäß, wenn eine Mischung oder Schichtung von Sperrflüssigkeit und Löschmittel vorliegt, durch die das Gas strömt. Dies bedeutet, dass an zumindest einer Stelle der durchströmbare Querschnitt der Gasleitung vollständig mit Sperrflüssigkeit oder mit einer Mischung oder Schichtung aus Sperrflüssigkeit und Löschmittel gefüllt ist. Das durch die Gasleitung strömende Gas kann folglich nicht an der Flüssigkeit vorbei strömen, sondern muss durch die so gebildete Sperre hindurch.

Eine solche Sperre bietet zum einen den Vorteil, dass eine den Sperrbereich erreichende zweite oder weitere Flammenfront nicht durch die Sperrflüssigkeit hindurchtreten kann und/oder durch sie gelöscht wird. Zum anderen ist es weiterhin möglich, dass ein Gas durch die Gasleitung und durch die Sperrflüssigkeit hindurch strömt. Trotz eines durch die Sperrflüssigkeit erhöhten Strömungswiderstandes ist folglich die Funktionsfähigkeit der Gasleitung grundsätzlich weiterhin gewährleistet. Dabei sind die für die jeweilige Ausgestaltung der Löschvorrichtung spezifierten Grenzwerte der Durchströmgeschwindigkeit und Menge zu beachten.

Mit dem Verfahren, das mit der erfindungsgemäßen Vorrichtung durchführbar ist, ist es folglich möglich, eine Gasleitung zu betreiben, ohne dass den Strömungswiderstand erhöhende Flammen- oder Durchschlagschutzvorrichtungen vorhanden sein müssen. Im Falle des Auftretens einer ersten Flammenfront wird diese mit dem Löschmittel gelöscht. Durch die in den Sperrbereich eingeleitete Sperrflüssigkeit wird dann ein Durchschlagen etwaig auftretender weiterer Flammenfronten wirksam verhindert.

Vorzugsweise verhindert die in den Sperrbereich eingeleitete Sperrflüssigkeit eine Bewegung einer Flammenfront von einer Seite des Sperrbereiches zu der anderen Seite des Sperrbereiches.

Vorzugsweise wird die Sperrflüssigkeit zeitlich nach dem Löschmittel in die Leitung eingeleitet.

Folglich wird zunächst das Löschmittel zum Löschen der Flammenfront in die Gasleitung eingeleitet und anschließend die Sperrflüssigkeit in den Sperrbereich eingeleitet. Darunter, dass dies zeitlich nacheinander erfolgt wird insbesondere auch verstanden, wenn sich das Einleiten des Löschmittels und der Sperrflüssigkeit zeitlich teilweise überschneiden, jedoch der überwiegende Teil der Sperrflüssigkeit nach dem Löschmittel in die Gasleitung eingeleitet wird.

Auf diese Weise ist es insbesondere möglich, zunächst die Flammenfront mit dem dafür bemessenen Löschmittel und der zum Löschen notwendigen zeitlichen Präzision zu löschen und anschließend die Sperrflüssigkeit einzuleiten, was weitaus weniger zeitliche Präzision erfordert. Zudem können verschiedene Medien, insbesondere Flüssigkeiten, als Löschmittel und als Sperrflüssigkeit verwendet werden um so den unterschiedlichen Anforderungen gerecht zu werden.

Vorzugsweise ist das Löschmittel gleichzeitig die Sperrflüssigkeit.

Bevorzugt stimmen der Löschbereich und der Sperrbereich räumlich zumindest teilweise überein, insbesondere ist einer der Bereiche vollständig Teil des anderen Bereichs.

Vorzugsweise erfolgt das Löschen und das Einleiten der Sperrflüssigkeit in demselben Bereich innerhalb der Gasleitung. Hierdurch ist es beispielsweise möglich, die zum Einleiten des Löschmittels und zum Einleiten der Sperrflüssigkeit notwendige Vorrichtung als eine einzelne Baugruppe auszugestalten, da diese insbesondere nicht an voneinander beabstandeten Orten angeordnet werden müssen.

Vorzugsweise liegen der Sperrbereich und/oder der Löschbereich in einem speziell dafür ausgebildeten Raum innerhalb der Gasleitung. Der Raum ist beispielsweise Teil einer separaten Löschvorrichtung, die in die Gasleitung eingesetzt oder integriert wird. Da nach dem Löschen der ersten Flammenfront die Sperrflüssigkeit den Strömungswiderstand erhöht, sollte die Gasleitung wieder in den ursprünglichen Zustand zurückversetzt werden. Dies ist besonders einfach möglich, wenn die separate Löschvorrichtung ausgetauscht werden kann. Alternativ oder zusätzlich dazu weist der Raum der Gasleitung, der als Sperrbereich und/oder als Löschbereich dient, eine Ablasseinrichtung auf, durch die die Sperrflüssigkeit aus dem Sperrbereich abgelassen werde kann. Dazu sollte die Gasleitung geschlossen und der Gasfluss unterbunden werden.

Vorteilhafterweise wird zum Einleiten des Löschmittels in den Löschbereich ein Verschluss geöffnet, insbesondere ein Ventil geschaltet und/oder eine Membran zerstört.

Vorzugsweise wird durch den Überdruck eine Membran zerstört, die das Löschmittel strömungstechnisch von dem Löschbereich trennt, um das Löschmittel in den Löschbereich einzuleiten. Bevorzugt wird hierzu ein Druckstoß auf das Löschmittel ausgeübt. Dieser kann zusätzlich zu einem ohnehin vorhandenen Überdruck aufgebracht werden, unter dem das Löschmittel stehen kann.

Für ein Verfahren zum Löschen einer Flammenfront in einer Gasleitung ist eine hohe Ausfallsicherheit und eine geringe Fehleranfälligkeit äußerst vorteilhaft, da ein Versagen des Verfahrens zu einer schweren Katastrophe führen kann. Dadurch, dass das Löschmittel durch Ausüben eines Überdrucks auf das Löschmittel durch eine dadurch zerstörte Membran in den Löschbereich eingeleitet wird, ist eine hohe Ausfallsicherheit gegeben. Insbesondere bedarf es nicht zwangsläufig eines Ventils, um das Löschmittel einzuleiten. Vielmehr wird vorzugsweise lediglich ein Druckstoß auf das Löschmittel ausgeübt, der derart stark ausgebildet ist, dass er die Membran zerstört.

Die Membran kann beispielsweise aus einem Kunststoff, insbesondere PTFE bestehen. Es ist jedoch ebenfalls möglich und in manchen Ausführungsformen vorteilhaft, dass die Membran aus einem Metall oder einer Legierung besteht. Hierdurch sind beispielsweise höhere Drücke in einem Löschmittelbehältnis möglich, ohne dass die Membran dadurch zerstört wird. Vorzugsweise wird die Membran erst durch einen zusätzlichen Druckstoß zerstört. In der Regel herrscht im Löschmittel vor der Auslösung der Vorrichtung Normaldruck. Das Löschmittel wird bevorzugt mit einem einzigen Druckstoß beaufschlagt, der die Membran zerstört. Bevorzugt weist die Membran wenigstens eine, vorzugsweise mehrere Materialschwächungen auf. Diese sind beispielsweise durch Mikroperforationen der Membran, die die Dichtigkeit der Membran für das Löschmittel nicht beeinträchtigen, in die Membran eingebrachte Kerben oder Bereiche mit geringerer Materialstärke gebildet. Selbstverständlich sind auch Kombinationen unterschiedlicher Materialschwächungen möglich. Durch die Wahl der Art der Materialschwächung und deren Position in der Membran wird vorzugsweise vorgegeben, insbesondere über mehrere Membranen reproduzierbar, wie und wo die Membran durch den Druckstoß zerstört wird. Dies führt insbesondere zu einer erhöhten Ausfall- und Betriebssicherheit.

Die Erfindung löst die Aufgabe also durch eine Löschvorrichtung, die zumindest ein Behältnis zum Aufnehmen von Löschmittel und Sperrflüssigkeit, sowie eine Überdruckvorrichtung zum Erzeugen eines Überdrucks aufweist und eingerichtet ist zum Durchführen eines Verfahrens gemäß einem der vorangehenden Ansprüche, wobei die Löschvorrichtung derart angeordnet ist, dass das Löschmittel aus dem Behältnis unter einem von der Überdruckvorrichtung erzeugten Überdruck in einen Löschbereich der Gasleitung und die Sperrflüssigkeit in einen Sperrbereich der Gasleitung einleitbar ist. Sie zeichnet sich erfindungsgemäß dadurch aus, dass die Löschvorrichtung zumindest einen Detektor zum Anordnen in der Gasleitung aufweist, wobei der Detektor eingerichtet ist zum Detektieren einer Flammenfront und wobei die Löschvorrichtung eine elektronische Steuerung, insbesondere eine elektronische Datenverarbeitungseinrichtung, aufweist, die eingerichtet ist zum Durchführen des Verfahrens nach einem der hier beschriebenen Ausführungsbeispiele in Abhängigkeit von Detektordaten des zumindest einen Detektors .

Erfindungsgemäß weist die Löschvorrichtung zumindest einen Raum auf, der in die Gasleitung integriert und damit Bestandteil der Gasleitung wird. Sofern die Flammenfront in einem Raum der Löschvorrichtung, der im eingebauten Zustand Bestandteil der Gasleitung geworden ist, gelöscht wird, so wird dies als Löschen der Flammenfront in der Gasleitung angesehen. Die Löschvorrichtung ist in diesem Ausführungsbeispiel also nicht außen an der Gasleitung angeordnet, sondern in diese integriert, so dass das Gas durch den Raum der Löschvorrichtung strömt.

Der zumindest eine Raum der Löschvorrichtung weist zumindest zwei Öffnungen auf durch die das Gas von einem Zuleitungsabschnitt der Gasleitung durch die Löschvorrichtung in einem Ableitungsabschnitt der Gasleitung fließt. Zum Integrieren der Löschvorrichtung weist diese vorzugsweise einen Zuleitungsflansch und einen Ableitungsflansch auf, über welche die Löschvorrichtung mit dem Zuleitungsabschnitt und dem Ableitungsabschnitt der Gasleitung verbunden wird. Das Gas strömt also im Betrieb der Gasleitung von dem Zuleitungsabschnitt der Gasleitung durch den zumindest einen Raum der Löschvorrichtung in den Ableitungsabschnitt. Im eingebauten Zustand ist die Löschvorrichtung folglich Teil der Gasleitung.

Vorteilhaft an dieser Ausführungsform ist insbesondere, dass der zumindest eine Raum speziell für die Funktionen der Löschvorrichtung, nämlich das Löschen und Sperren, ausgebildet und dimensioniert ist. Es muss folglich weniger Rücksicht auf die lokalen Gegebenheiten einer Gasleitung genommen werden. Die Löschvorrichtung ist insbesondere im Ganzen auswechselbar, beispielsweise nachdem ein Löschvorgang durchgeführt wurde. Es ist jedoch ebenfalls möglich, dass die Löschvorrichtung eine Ablasseinrichtung für die Sperrflüssigkeit aufweist, mit der die Sperrflüssigkeit aus dem Sperrbereich abgelassen werden kann. Auf diese Weise ist es beispielsweise möglich, eine Löschvorrichtung auch nach einem Löschvorgang weiter zu betreiben, ohne diese vollständig auszutauschen. Sofern zum Einleiten des Löschmittels eine Membran zerstört wurde, kann diese beispielsweise ausgetauscht werden. Vorzugsweise wird jedoch ein die Membran aufweisendes Löschmittelbehältnis im Ganzen ausgetauscht, sodass Arbeiten innerhalb der Löschvorrichtung selbst nicht notwendig werden.

Vorzugsweise befindet sich der Löschbereich und/oder der Sperrbereich in dem zumindest einen Raum der Löschvorrichtung. Besonders bevorzugt befinden sich beide Bereiche in demselben Raum der Löschvorrichtung. Bevorzugt liegt die Öffnung des Raums, durch die das Gas einströmt und/oder die Öffnung des Raums durch die das Gas ausströmt, unterhalb eines Flüssigkeitsspiegels der Sperrflüssigkeit, den diese ausbildet, nachdem sie in den Sperrbereich eingeleitet wurde. Bevorzugt liegt nur eine der beiden Öffnungen unterhalb des Flüssigkeitsspiegels. Hierdurch ist gewährleistet, dass ein durch die Gasleitung strömendes Gas durch die Sperrflüssigkeit in dem Sperrbereich strömt. Darunter; dass die Sperrflüssigkeit einen Flüssigkeitsspiegel ausbildet wird insbesondere auch verstanden, dass noch vorhandenes Löschmittel mit der Sperrflüssigkeit zusammen, insbesondere gemischt, vorliegt.

Vorzugsweise weist die Löschvorrichtung zumindest ein Behältnis zum Aufnehmen von Löschmittel und zumindest ein Behältnis zum Aufnehmen von Sperrflüssigkeit auf. Durch die räumliche Trennung der beiden Medien ist es insbesondere möglich, unterschiedliche Medien als Löschmittel und Sperrflüssigkeit zu wählen. Darüber hinaus ist es insbesondere leicht möglich, unterschiedliche Volumina vorzusehen.

Bevorzugt sind das Löschmittel und die Sperrflüssigkeit identische Flüssigkeiten, insbesondere Wasser, wobei dem Löschmittel und/oder der Sperrflüssigkeit vorzugsweise wenigstens ein Zusatzstoff, beigemengt ist, die in beiden Flüssigkeiten identisch aber auch unterschiedlich gewählt sein können. Solche Zusätze sind beispielsweise viskositäts- oder dichtebeeinflussende Substanzen. In manchen Ausführungsformen ist jedoch auch vorteilhaft, wenn die Sperrflüssigkeit und das Löschmittel unterschiedliche Flüssigkeiten oder Mischungen unterschiedlicher Flüssigkeiten sind. Hierdurch ist beispielsweise eine Abstimmung auf den unterschiedlichen Einsatzzweck der Flüssigkeiten möglich.

Bevorzugt steht das Behältnis zum Aufnehmen des Löschmittels, welches auch als Löschmittelbehältnis bezeichnet wird, unter einem Druck, wenn das Löschmittel eingefüllt ist und die Löschvorrichtung betriebsbereit ist. Hierzu ist das Löschmittelbehältnis beispielsweise nicht vollständig mit Löschmittel gefüllt, wobei der Druck durch eine in dem Löschmittelbehältnis befindliche Gasmenge ausgeübt wird. Dieser Druck bedingt den Überdruck beim Einleiten des Löschmittels in den Löschbereich zumindest teilweise, insbesondere vollständig.

Besonders bevorzugt weist die Löschvorrichtung eine Druckerzeugungsvorrichtung auf, mittels derer das Löschmittel mit einem Druckstoß beaufschlagt werden kann. Hierbei handelt es sich beispielsweise um einen Gasbehälter mit einem komprimierten Gas, welches über ein Ventil, insbesondere ein Schnellschaltventil, in das Löschmittelbehältnis geleitet werden kann. Bei der Druckerzeugungsvorrichtung handelt es sich vorteilhafterweise um einen Gasgenerator, wie er beispielsweise aus Airbags oder ähnlichem bekannt ist. Dabei wird beispielsweise eine pyrotechnische Treibladung mit Natriumazid oder Guanidinnitrat eingesetzt.

Bevorzugt ist das Löschmittelbehältnis lediglich durch eine Membran von der Gasleitung oder dem Raum der Löschvorrichtung, der Teil der Gasleitung ist, getrennt. Diese Membran ist vorzugsweise wie vorstehend beschrieben ausgebildet.

Bevorzugt ist das zumindest eine Behältnis ausgebildet zum Aufnehmen des Löschmittels und der Sperrflüssigkeit, wobei das Behältnis bevorzugt zumindest einen Löschmittelraum und zumindest einen Sperrflüssigkeitsraum aufweist. Vorzugsweise stehen der zumindest eine Löschmittelraum und der zumindest eine Sperrflüssigkeitsraum strömungstechnisch miteinander in Verbindung oder sind zumindest in Verbindung bringbar. Der Löschmittelraum und der Sperrflüssigkeitsraum können auch ohne bauliche Trennung vorliegen.

Das Löschmittel wird vorzugsweise durch eine Öffnung, die gegebenenfalls durch die Membran verschlossen ist, in den Löschbereich der Gasleitung eingeleitet. Durch die strömungstechnische Verbindung zwischen Löschmittelraum und Sperrflüssigkeitsraum kann auch die Sperrflüssigkeit durch die gleiche Öffnung in die Gasleitung eingeleitet werden. Gegebenenfalls muss dazu die strömungstechnische Verbindung hergestellt werden.

Der Löschmittelraum und der Sperrflüssigkeitsraum sind vorzugsweise durch eine Trennwand getrennt. In dieser Trennwand sind vorzugsweise ein oder mehrere Ventile vorhanden, die geöffnet werden, wenn die Sperrflüssigkeit in den Spreebereich eingeleitet werden soll. Alternativ oder zusätzlich dazu ist die Trennwand durchbrochen und weist wenigstens eine Öffnung auf, die die strömungstechnische Verbindung zwischen dem Löschmittelraum und dem Sperrflüssigkeitsraum herstellt.

Der Löschmittelraum und der Sperrflüssigkeitsraum können alternativ auch in zwei separaten Bauteilen angeordnet sein, die dann gemeinsam das Behältnis bilden.

Die räumliche und bauliche Trennung zwischen Löschmittelraum und Sperrflüssigkeitsraum erlaubt es, nur einen der Räume auszutauschen, zu entnehmen oder zu warten oder zu reinigen.

Besonders bevorzugt ist der Löschmittelraum zumindest teilweise, vorzugsweise jedoch vollständig von dem Sperrflüssigkeitsraum umgeben. Vorzugsweise sind mehrere Sperrflüssigkeitsräume radial außen um den zentralen Löschmittelraum angeordnet. Die einzelnen Sperrflüssigkeitsräume stehen vorzugsweise in strömungstechnischer Verbindung. Auf diese Weise ist es beispielsweise möglich, durch eine auf das Löschmittel in dem Löschmittelraum ausgeübten Druckstoß das Löschmittel in den Löschbereich einzuleiten, wobei anschließend die Sperrflüssigkeit aus dem Sperrflüssigkeitsraum nachläuft und so in den Sperrbereich eingeleitet wird. So lässt sich konstruktiv einfach erreichen, dass der Druckstoß lediglich auf den Löschmittelraum ausgeübt wird und dieses mit dem nötigen Druck beaufschlagt wird. Zudem ist es auf diese Weise besonders einfach realisierbar, dass die Sperrflüssigkeit zeitlich nach dem Löschmittel eingeleitet wird.

Vorzugsweise sind das Löschmittel und die Sperrflüssigkeit separat voneinander auslösbar, also in den Löschbereich oder den Sperrbereich einleitbar.

Erfindungsgemäß weist die Löschvorrichtung zumindest einen Detektor zum Anordnen in oder an der Gasleitung auf, wobei der Detektor eingerichtet ist zum Detektieren einer Flammenfront und wobei die Löschvorrichtung eine elektronische Steuerung, insbesondere eine elektronische Datenverarbeitungseinrichtung aufweist, die eingerichtet ist zum Durchführen eines hier beschriebenen Verfahrens in Abhängigkeit von Detektordaten des zumindest einen Detektors.

Zum Detektieren einer Flammenfront ist es vorteilhaft, wenn zumindest ein Detektor zum Detektieren einer solchen Flammenfront in der Gasleitung angeordnet ist. Bei einem solchen Detektor handelt es sich beispielsweise um einen Funkendetektor oder ein Infrarotflammenmelder. Der zumindest eine Detektor ist vorzugsweise räumlich, in Bezug auf eine Fließrichtung des Gases in der Gasleitung, vor der Löschvorrichtung angeordnet. Besonders bevorzugt weist die Löschvorrichtung zumindest zwei, weiter bevorzugt zumindest fünf Detektoren auf, die insbesondere in unterschiedlichen Abständen zu der Löschvorrichtung in der Gasleitung angeordnet werden können.

In Abhängigkeit eines Detektorsignals, welches beispielsweise für einen detektierten Funken oder eine detektierte Flammenfront kodiert, wird die Löschvorrichtung durch die elektronische Steuerung gesteuert, insbesondere ein Löschvorgang eingeleitet. Besonders bevorzugt wird der Löschvorgang in Abhängigkeit einer Entfernung des jeweiligen Detektors, der ein Funken oder eine Flammenfront detektiert hat, von der Löschvorrichtung Besonderes bevorzugt wird die Ausbreitungsgeschwindigkeit der Flammenfront anhand eines zeitlichen Abstands zwischen Detektorsignalen unterschiedlicher Detektoren, unter Berücksichtigung des räumlichen Abstands der jeweiligen Detektoren voneinander, bestimmt und der Löschvorgang in Abhängigkeit der so bestimmten Ausbreitungsgeschwindigkeit ausgelöst.

Die Erfindung wird in Folge anhand der beigefügten Zeichnungen näher erläutert. Dabei zeigt
- Figur 1 -: eine Schnittdarstellung durch eine Ausführungsform der erfindungs-gemäßen Löschvorrichtung,
- Figur 2 -: eine perspektivische Ansicht der Löschvorrichtung aus Figur 1, und
- Figur 3 -: die Löschvorrichtung aus den Figuren 1 und 2, im in eine Gasleitung integrierten Zustand.

Figur 1 zeigt ein Ausführungsbeispiel der erfindungsgemäßen Löschvorrichtung 10, welche über einen Zuleitungsflansch 22 und einen Ableitungsflansch 20 in eine Gasleitung 2 integriert werden kann. Im Betrieb strömt ein Gas durch den Zuleitungsstutzen 22 in einen inneren Raum 4 der Löschvorrichtung 10 ein und tritt von dort in einen äußeren Raum 6 ein. Der innere Raum 4 ist nach unten offen ausgebildet, so dass das Gas in den äußeren Raum 6 strömt. Über den Ableitungsflansch 20 verlässt das Gas dann die Löschvorrichtung 10. Eine Flammenfront bewegt sich in der Regel in der entgegengesetzten Richtung, tritt also durch den Ableitungsflansch 20 in die Löschvorrichtung 10 ein und verlässt sie durch den Zuleitungsflansch 22, sofern ihr Fortschreiten nicht durch die Löschvorrichtung 10 verhindert wird.

Oberhalb des inneren Raums 4 und des äußeren Raumes 6 ist ein Behältnis 12 angeordnet. Dieses Behältnis 12 weist einen zentralen zylinderförmigen Löschmittelraum 16 auf. Dieser ist von einem hohlzylinderförmigen Sperrflüssigkeitsraum 18 seitlich vollständig umgeben. Der Löschmittelraum 16 und der Sperrflüssigkeitsraum 18 sind über eine umlaufende perforierte Trennwand 17 voneinander getrennt. Durch die Perforation der perforierten Trennwand 17 stehen der Löschmittelraum 16 und der Sperrflüssigkeitsraum 18 in dauerhafter strömungstechnischer Verbindung.

Im betriebsbereiten Zustand der Löschvorrichtung 10 sind der Löschmittelraum 16 und der Sperrflüssigkeitsraum 18 mit einer Flüssigkeit, insbesondere Wasser, gefüllt. Die sich in dem Löschmittelraum 16 befindliche Flüssigkeit ist dabei das Löschmittel und die sich in dem Sperrflüssigkeitsraum 18 befindliche Flüssigkeit ist dabei die Sperrflüssigkeit.

Der Löschmittelraum 16 ist strömungstechnisch von dem inneren Raum 4 durch eine Membran 8 getrennt. Diese Membran 8 bildet annähernd vollständig eine Bodenfläche des zylinderförmigen Löschmittelraums 16. Oberhalb des Behältnisses 12 ist ein Behälter mit komprimiertem Gas 14 angeordnet. Das in dem Behälter mit komprimiertem Gas 14 vorliegende komprimierte Gas weist insbesondere einen Druck von zumindest 5 bar gegenüber einem atmosphärischen Normaldruck auf. Über eine Druckgasleitung ist der Behälter 14 mit dem Behältnis 12 strömungstechnisch in Verbindung bringbar. Hierzu befindet sich innerhalb der Druckgasleitung ein Schnellschaltventil 15. Durch Öffnen dieses Schnellschaltventils 15 ist es möglich, dass unter Druck stehende Gas aus dem Behälter 14 in den Löschmittelraum 16 des Behältnisses 12 einzuleiten.

Durch den dabei auf das Löschmittel in dem Löschmittelraum 16 ausgeübten Druckstoß wird die Membran 8 zerstört und das Löschmittel tritt unter einem Überdruck in den inneren Raum 4 ein. In dem inneren Raum 4 befindet sich entsprechend der Löschbereich L.

Nachdem das Löschmittel durch die zerstörte Membran 8 in den inneren Raum 4 eingetreten ist, fließt die Sperrflüssigkeit aus dem Sperrflüssigkeitsraum 18 durch die Perforationen der perforierten Trennwand 17 in den Löschmittelraum nach und entsprechend ebenfalls durch die zerstörte Membran in den inneren Raum 4. Durch die bodenseitige Öffnung, über die der innere Raum 4 mit dem äußeren Raum 6 strömungstechnisch in Verbindung steht, fließt die Sperrflüssigkeit auch in den äußeren Raum 6. Sämtliche in der Löschvorrichtung verbliebende Flüssigkeit, also die Sperrflüssigkeit und gegebenenfalls verbliebendes Löschmittel, bilden einen Flüssigkeitsspiegel aus. Das Volumen der Sperrflüssigkeit ist derart bemessen, dass die Sperrflüssigkeit für sich genommen bereits einen Flüssigkeitsspiegel ausbildet, der oberhalb der bodenseitigen Öffnung des inneren Raumes 4 liegt. Es bildet sich ein identisch hoher Flüssigkeitsspiegel in dem inneren Raum 4 und dem äußeren Raum 6. Dieser übersteigt die bodenseitige Öffnung des inneren Raums 4, was zur Folge hat, dass in die Löschvorrichtung 10 einströmendes Gas zwingend durch die Flüssigkeit hindurchströmt. Hierdurch ergibt sich die Sperrwirkung der Sperrflüssigkeit gegenüber einer weiteren Flammenfront.

Das Behältnis 12 beinhaltet, abgesehen von etwaig verbliebenen Restflüssigkeitsmengen, nun keine Flüssigkeit mehr. Entsprechend enthält auch der Behälter 14 kein komprimiertes Gas mehr. Mit anderen Worten ist ein weiteres Löschen mittels der Löschvorrichtung nicht mehr möglich. Dies ist aufgrund der Sperrwirkung der Sperrflüssigkeit jedoch auch nicht notwendig.

Sollen nun die Löschvorrichtung wieder in einen funktionsbereiten Zustand versetzt werden, so kann beispielsweise die Sperrflüssigkeit über eine Ablasseinrichtung 23 abgelassen werden. Anschließend müssen lediglich die zerstörte Membran 8 ersetzt werden und das Behältnis 12 wieder mit Flüssigkeit gefüllt werden und der Behälter 14 erneut mit unter einem Druck stehenden Gas gefüllt werden. Alternativ können auch das leere Behältnis 12 und der leere Behälter 14 gegen Gefüllte ausgetauscht werden.

Figur 2 zeigt die Löschvorrichtung 10 aus Figur 1 in einer perspektivischen Ansicht. Man erkennt den Zuleitungsflansch 22 und den Ableitungsflansch 20 zum Anschluss an die Gasleitung 2. Zudem erkennt man das zylinderförmige Behältnis 12, in dem der Löschmittelraum 16 und der Sperrflüssigkeitsraum 18 angeordnet sind. Über eine Druckgasleitung, die ein Schnellschaltventil 15 aufweist, ist der Löschmittelraum strömungstechnisch mit dem Behälter 14 in Verbindung bringbar. Der Behälter 14 enthält ein komprimiertes Gas. Zudem ist zu erkennen, dass die Löschvorrichtung 10 einen Deckel 25 und einen Boden 27 aufweist, wobei diese jeweils über einen Deckelflansch 24 und einen Bodenflansch 26 mit einem zylinderförmigen Gehäuse, in dem sich der innere Raum 4 und der äußere Raum 6 befinden, verbunden sind.

Vorzugsweise sind das Behältnis 12 und der Behälter mit dem komprimierten Gas 14 fest mit dem Deckel 25 verbunden. Dadurch ist es insbesondere möglich, zur Wiederherstellung der Betriebsfähigkeit der Löschvorrichtung 10, den Deckel 25 mit samt Behältnis 12 und Behälter 14 auszutauschen. Hierzu ist in dem Deckel 25 vorzugsweise mittig die Membran 8 angeordnet. Der Deckelflansch 24 weist vorzugsweise eine zur Membran 8 korrespondierende Ausnehmung auf. Auf diese Weise ist es insbesondere möglich, auch die zerstörte Membran 8 durch Austausch des Deckels 25 zu ersetzen. Arbeiten innerhalb der Löschvorrichtung 10 können dann insbesondere entfallen.

Figur 3 zeigt die Löschvorrichtung 10 aus den Figuren 1 und 2 im in eine Gasleitung 2 integrierten Zustand. Anders als in Figur 1 ist bei der in Figur 3 dargestellten Löschvorrichtung 10 der Zuleitungsflansch 22 auf der linken und der Ableitungsflansch 20 auf der rechten Seite dargestellt. Gas durchläuft die Löschvorrichtung 10 in Figur 3 folglich von links nach rechts, eine Flammenfront in die entgegengesetzte Richtung, also von rechts nach links.

Figur 3 ist zu entnehmen, dass die Löschvorrichtung 10 über einen zu dem Zuleitungsflansch 22 korrespondierenden Flansch an einem Zuleitungsabschnitt 19 der Gasleitung 2 verbunden ist. Der Ableitungsflansch 20 ist über einen korrespondierenden Flansch mit einem Ableitungsabschnitt 21 der Gasleitung 2 verbunden. In dem Zuleitungsabschnitt 19 der Gasleitung 2 sind Detektoren 28 angeordnet. Diese Detektoren sind der Löschvorrichtung 10 zugeordnet und eingerichtet zum Detektieren einer Flammenfront. Dabei handelt es sich beispielsweise um Funkendetektoren. Die Detektoren 28 senden Detektorsignale, die beispielsweise für einen detektieren Funken oder eine detektierte Flammenfront kodieren, an eine elektronisch Steuereinrichtung 30. Anhand dieser Detektorsignale steuert die elektronische Steuereinrichtung 30 das Schnellschaltventil 15. Detektiert beispielsweise einer der Detektoren 28 eine Flammenfront in der Gasleitung 2, so sendet er entsprechende Detektorsignale an die elektronische Steuereinrichtung 30. Diese steuert dann das Schnellschaltventil 15 an und öffnet dieses. Der Zeitpunkt dieser Öffnung wird beispielsweise auch anhand einer Entfernung des jeweiligen Detektors 28 von der Löschvorrichtung 10 ermittelt. Durch Öffnen des Schnellschaltventils 15 wird der bereits zuvor beschriebene Löschvorgang eingeleitet.

### Bezugszeichenliste

- 2: Gasleitung
- 4: Innerer Raum
- 6: Äußerer Raum
- 8: Membran
- 10: Löschvorrichtung
- 12: Behältnis
- 14: Behälter mit komprimiertem Gas
- 15: Schnellschaltventil
- 16: Löschmittelraum
- 17: Perforierte Trennwand
- 18: Sperrflüssigkeitsraum
- 19: Zuleitungsabschnitt
- 22: Zuleitungsflansch
- 21: Ableitungsabschnitt
- 20: Ableitungsflansch
- 23: Ablasseinrichtung
- 24: Deckelflansch
- 25: Deckel
- 26: Bodenflansch
- 27: Boden
- 28: Detektor
- 30: Elektronische Steuerung

- L: Löschbereich
- S: Sperrbereich

## Patentansprüche

1. Löschvorrichtung (10) für eine Gasleitung (2) und Gasleitung (2), wobei die Löschvorrichtung (10) zumindest ein Behältnis (12) zum Aufnehmen von Löschmittel und Sperrflüssigkeit, sowie einen Behälter mit komprimiertem Gas oder einen Gasgenerator zum Erzeugen eines Überdrucks aufweist, wobei die Löschvorrichtung derart angeordnet ist, dass das Löschmittel aus dem Behältnis unter einem von dem Behälter mit komprimiertem Gas oder dem Gasgenerator erzeugten Überdruck in einen Löschbereich der Gasleitung und die Sperrflüssigkeit in einen Sperrbereich der Gasleitung einleitbar ist, wobei die Löschvorrichtung zumindest einen Detektor (28) zum Anordnen in der Gasleitung (2) aufweist, wobei der Detektor (28) eingerichtet ist zum Detektieren einer Flammenfront und wobei die Löschvorrichtung (10) eine elektronische Steuerung (30), insbesondere eine elektronische Datenverarbeitungseinrichtung, aufweist, die eingerichtet ist zum Durchführen eines Verfahrens mit folgenden Schritten:
(a) Detektieren der Flammenfront mittels des Detektors (28),
(b) Einleiten eines Löschmittels unter einem Überdruck in den Löschbereich (L) der Gasleitung (2) zum Löschen der Flammenfront, und zudem
(c) Einleiten einer Sperrflüssigkeit in den Sperrbereich (S) der Gasleitung (2), sodass die Sperrflüssigkeit derart in dem Sperrbereich (S) verbleibt, dass ein durch die Gasleitung (2) strömendes Gas in dem Sperrbereich (S) durch die Sperrflüssigkeit strömt,
wobei sich der Sperrbereich in einem Raum der Löschvorrichtung (10) befindet, der einen Teil der Gasleitung bildet und eine Öffnung aufwiest, durch die Gas in den Raum einströmt und die unterhalb eines Flüssigkeitsspiegels der Sperrflüssigkeit liegt, den diese ausbildet, nachdem sie in den Sperrbereich eingeleitet wurde.

2. Löschvorrichtung nach Anspruch 1, **dadurch gekennzeichnet, dass** die bei dem durchführbaren Verfahren in den Sperrbereich (S) eingeleitete Sperrflüssigkeit eine Bewegung einer Flammenfront von einer Seite des Sperrbereiches (S) zu der anderen Seite des Sperrbereiches (S) verhindert.

3. Löschvorrichtung nach Anspruch 1 oder 2, **dadurch gekennzeichnet, dass** bei dem durchführbaren Verfahren die Sperrflüssigkeit zeitlich nach dem Löschmittel in die Gasleitung (2) eingeleitet wird.

4. Löschvorrichtung nach einem der vorstehenden Ansprüche, **dadurch gekennzeichnet, dass** das Löschmittel gleichzeitig die Sperrflüssigkeit ist.

5. Löschvorrichtung nach einem der vorstehenden Ansprüche, **dadurch gekennzeichnet, dass** der Löschbereich (L) und der Sperrbereich (S) räumlich zumindest teilweise übereinstimmen, insbesondere einer der Bereiche (L, S) vollständig Teil des anderen Bereichs (S, L) ist.

6. Löschvorrichtung nach einem der vorstehenden Ansprüche, **dadurch gekennzeichnet, dass** bei dem durchführbaren Verfahren zum Einleiten des Löschmittels in den Löschbereich (L) ein Verschluss geöffnet, insbesondere ein Ventil geschaltet oder eine Membran (8) zerstört wird.

7. Löschvorrichtung nach einem der vorstehenden Ansprüche, **dadurch gekennzeichnet, dass** bei dem durchführbaren Verfahren durch den Überdruck eine Membran (8) zerstört wird, die das Löschmittel strömungstechnisch von dem Löschbereich (L) trennt, um das Löschmittel in den Löschbereich (L) einzuleiten.

8. Löschvorrichtung einem der vorstehenden Ansprüche, **dadurch gekennzeichnet, dass** die Löschvorrichtung (10) einen Behälter (14) mit komprimiertem Gas oder einen Gasgenerator zum Erzeugen des Überdrucks aufweist.

9. Löschvorrichtung nach einem der vorstehenden Ansprüche, **dadurch gekennzeichnet, dass** das zumindest eine Behältnis (12) eingerichtet ist zum Aufnehmen des Löschmittels und der Sperrflüssigkeit ist, wobei das Behältnis (12) bevorzugt zumindest einen Löschmittelraum (16) und zumindest ein Sperrflüssigkeitsraum (18) aufweist, die vorzugsweise strömungstechnisch miteinander in Verbindung stehen oder in Verbindung bringbar sind.

10. Löschvorrichtung nach einem der vorstehenden Ansprüche, **dadurch gekennzeichnet, dass** das Löschmittel und die Sperrflüssigkeit separat voneinander auslösbar, also in den Löschbereich oder den Sperrbereich einleitbar sind.

11. Verwendung einer Löschvorrichtung nach einem der vorstehenden Ansprüche zum Löschen einer Flammenfront in einer Gasleitung (2).

## Claims

1. An extinguishing device (10) for a gas pipeline (2) and gas pipeline (2), wherein the extinguishing device (10) features at least one container (12) for accommodating an extinguishing agent and a sealing fluid, and a container of compressed gas or a gas generator for generating the overpressure, wherein the extinguishing device is arranged in such a way that the extinguishing agent can be introduced from the container at an overpressure produced by the container of compressed gas or the gas generator for generating the overpressure, into the extinguishing zone of the gas pipeline and the sealing fluid into the sealing zone of the gas pipeline,
wherein the extinguishing device comprises at least one detector (28) to be arranged in the gas pipeline (2), wherein the detector (28) is configured to detect a flame front and wherein the extinguishing device (10) comprises an electronic control system (30), especially an electronic data processing device, which is configured to conduct a method comprising the steps:
(a) detecting the flame front by the detector (28),
(b) introduction of an extinguishing agent at an overpressure into an extinguishing zone (L) of the gas pipeline (2) for extinguishing the flame front, and also
(c) introduction of a sealing fluid into a sealing zone (S) of the gas pipeline (2) such that the sealing fluid remains in the sealing zone (S) in such a way that a gas flowing through the gas pipeline (2) must flow through the sealing fluid in the sealing zone (S)
wherein the sealing zone is located in a space of the extinguishing device (10) which is part of the gas pipeline and comprises an opening through which gas enters the space and that is allocated below the fluid level of the sealing fluid emerged by the fluid after being introduced into the sealing zone.

2. The extinguishing device according to claim 1, **characterized by** the fact that during use of the method, the sealing fluid that has been introduced into the sealing zone (S) prevents a movement of a flame front from one side of the sealing zone (S) to the other side of the sealing zone (S).

3. The extinguishing device according to claim 1 or 2, **characterized by** the fact that during use of the method, the sealing fluid is introduced into the gas pipeline (2) sequentially after the extinguishing agent.

4. The extinguishing device according to one of the above claims, **characterized by** the fact that the extinguishing agent is also the sealing fluid.

5. The extinguishing device according to one of the above claims, **characterized by** the fact that the extinguishing zone (L) and the sealing zone (S) preferably at least partially coincide spatially; specifically, one of the zones (L, S) is completely part of the other zone (S, L).

6. The extinguishing device according to one of the above claims, **characterized by** the fact that during use of the method in order to introduce the extinguishing agent into the extinguishing zone (L) a closure is opened, in particular a valve is switched or a membrane (8) destroyed.

7. The extinguishing device according to one of the above claims, **characterized by** the fact that during use of the method, the overpressure destroys a membrane (8) that fluidically separates the extinguishing agent from the extinguishing zone (L) in order to introduce the extinguishing agent into the extinguishing zone (L).

8. The extinguishing device (10) according to one of the above claims, **characterized by** the fact that the extinguishing device (10) features a container (14) of compressed gas or a gas generator for generating the overpressure..

9. The extinguishing device according to one of the above claims, **characterized by** the fact that the at least one container (12) is configured to accommodate the extinguishing agent and the sealing fluid, wherein the container (12) preferably comprises at least one extinguishing agent space (16) and at least one sealing fluid space (18), which are preferably fluidically connected or can be fluidically connected to one another.

10. The extinguishing device according to one of the above claims, **characterized by** the fact that the extinguishing agent and the sealing fluid can be activated separately from one another, i.e. they can be introduced separately into the extinguishing zone or the sealing zone.

11. Use of an extinguishing device according to one of the above claims for extinguishing a flame front in a gas pipeline (2).

## Revendications

1. Dispositif d'extinction (10) pour une conduite de gaz (2), et conduite de gaz (2), le dispositif d'extinction (10) présentant au moins un récipient (12) pour recevoir un agent d'extinction et un liquide de barrage, ainsi qu'un réceptacle avec du gaz comprimé ou un générateur de gaz pour générer une surpression, le dispositif d'extinction étant disposé de telle sorte que l'agent d'extinction provenant du récipient peut être introduit dans une zone d'extinction de la conduite de gaz sous une surpression générée par le réceptacle avec du gaz comprimé ou par le générateur de gaz et que le liquide de barrage peut être introduit dans une zone de barrage de la conduite de gaz, le dispositif d'extinction comprenant au moins un détecteur (28) destiné à être placé dans la conduite de gaz (2), le détecteur (28) étant conçu pour détecter un front de flamme, et le dispositif d'extinction (10) comprenant une commande électronique (30), en particulier un dispositif électronique de traitement de données, qui est conçu pour mettre en oeuvre un procédé comprenant les étapes suivantes consistant à :
(a) détecter le front de flamme au moyen du détecteur (28),
(b) introduire un agent d'extinction sous une surpression dans la zone d'extinction (L) de la conduite de gaz (2) pour éteindre le front de flamme, et en outre
(c) introduire un liquide de barrage dans la zone de barrage (S) de la conduite de gaz (2), de sorte que le liquide de barrage demeure dans la zone de barrage (S) de telle manière qu'un gaz s'écoulant à travers la conduite de gaz (2) s'écoule à travers le liquide de barrage dans la zone de barrage (S),
la zone de barrage étant située dans un compartiment du dispositif d'extinction (10) qui fait partie de la conduite de gaz et qui présente une ouverture par laquelle le gaz entre dans ledit compartiment et laquelle est située en dessous d'un niveau de liquide du liquide de barrage que celui-ci forme après avoir été introduit dans la zone de barrage.

2. Dispositif d'extinction selon la revendication 1,
**caractérisé en ce que** le liquide de barrage introduit dans la zone de barrage (S) lors de la mise en oeuvre du procédé empêche le mouvement d'un front de flamme depuis un côté de la zone de barrage (S) vers l'autre côté de la zone de barrage (S).

3. Dispositif d'extinction selon la revendication 1 ou 2,
**caractérisé en ce que**, lors de la mise en oeuvre du procédé, le liquide de barrage est introduit dans la conduite de gaz (2) temporellement après l'agent d'extinction.

4. Dispositif d'extinction selon l'une des revendications précédentes, **caractérisé en ce que** l'agent d'extinction est en même temps le liquide de barrage.

5. Dispositif d'extinction selon l'une des revendications précédentes, **caractérisé en ce que** la zone d'extinction (L) et la zone de barrage (S) coïncident au moins partiellement dans l'espace, en particulier l'une des zones (L, S) fait entièrement partie de l'autre zone (S, L).

6. Dispositif d'extinction selon l'une des revendications précédentes, **caractérisé en ce que**, lors de la mise en œuvre du procédé, pour introduire l'agent d'extinction dans la zone d'extinction (L), un obturateur est ouvert, en particulier une vanne est commutée ou une membrane (8) est détruite.

7. Dispositif d'extinction selon l'une des revendications précédentes, **caractérisé en ce que**, lors de la mise en œuvre du procédé, la surpression détruit une membrane (8) qui sépare fluidiquement l'agent d'extinction de la zone d'extinction (L), afin d'introduire l'agent d'extinction dans la zone d'extinction (L).

8. Dispositif d'extinction selon l'une des revendications précédentes, **caractérisé en ce que** le dispositif d'extinction (10) comprend un réceptacle (14) avec du gaz comprimé ou un générateur de gaz pour générer la surpression.

9. Dispositif d'extinction selon l'une des revendications précédentes, **caractérisé en ce que** ledit au moins un récipient (12) est conçu pour recevoir l'agent d'extinction et le liquide de barrage, ledit récipient (12) comprenant de préférence au moins un compartiment d'agent d'extinction (16) et au moins un compartiment de liquide de barrage (18), qui, de préférence, sont en communication fluidique ou peuvent être mis en communication fluidique l'un avec l'autre.

10. Dispositif d'extinction selon l'une des revendications précédentes, **caractérisé en ce que** l'agent d'extinction et le liquide de barrage peuvent être déclenchés séparément l'un de l'autre, c'est-à-dire être introduits dans la zone d'extinction ou dans la zone de barrage.

11. Utilisation d'un dispositif d'extinction selon l'une des revendications précédentes pour éteindre un front de flamme dans une conduite de gaz (2).
